# EUROPÄISCHE PATENTANMELDUNG

(11) **EP 1 533 459 A2**
(43) Veröffentlichungstag der Anmeldung: **25.05.2005**
(21) Anmeldenummer: 04027067.0
(22) Anmeldetag: 15.11.2004
(51) Int. Cl.: E05F 15/00

(54) **Verfahren zum Steuern angetriebener Türen von Schienenfahrzeugen**

(30) Priorität: 18.11.2003 DE 10355284
(71) Anmelder: Pintsch Bamag Antriebs- und Verkehrstechnik GmbH, 46537 Dinslaken (DE)
(72) Erfinder: Stangenberg, Anne, Dipl.-Ing., 40233 Düsseldorf (DE); Hermann, Ralf, Dipl.-Ing., 46047 Oberhausen (DE)
(74) Vertreter: Patentanwälte Ruff, Wilhelm, Beier, Dauster & Partner

(57) **Zusammenfassung**

Die Erfindung betrifft ein Verfahren zum Steuern angetriebener Türen von Schienenfahrzeugen mit einem Antriebselement, wenigstens einem Druckkammerelement an einer Schließkante der Türe oder einem Türrahmen sowie einem mit der Druckkammer verbunden Druckwellenschalter, einem Impulsgeber zum Erfassen einer Türbewegung und einer Steuereinheit, mit folgenden Schritten: Erfassen einer definierten Türzwischenposition mittels des Impulsgebers und des Steuergeräts anhand einer vorgegebenen Impulszahl ab einer Startposition, Bestimmen einer veränderlichen Verzögerungszeit unter Berücksichtigung von Schließzeiten zwischen definierten Türposition mehrerer Schließvorgänge und Abschalten einer Druckwellenschaltersignalauswertung nach der Verzögerungszeit ausgehend vom Überfahren der Türzwischenposition.

## Beschreibung

Die Erfindung betrifft ein Verfahren zum Steuern angetriebener Türen von Schienenfahrzeugen.

Schienenfahrzeuge zur Personenbeförderung weisen üblicherweise mehrere angetriebene Türen auf, die an ihren Schließkanten mit elastischen Druckkammern versehen sind. Beim Einklemmen eines Gegenstandes oder einer Person wird in der Druckkammer eine Druckwelle ausgelöst, die mittels eines Druckwellenschalters detektiert wird. Das Signal des Druckwellenschalters löst dann einen Reversiervorgang der Türe aus.

Solche Druckwellenschalter sind beispielsweise aus der deutschen Offenlegungsschrift DE 199 18 208 A1 bekannt.

Beim Schließen solcher angetriebener Türen entsteht dann, wenn die Türe in ihrer geschlossenen Endposition ankommt, ebenfalls eine Druckwelle in dem Druckkammerelement, wenn die Druckkammer an einen gegenüberliegenden Türflügel oder einen Türrahmen anschlägt. Zur Vermeidung unnötiger Reversiervorgänge ist es bekannt, eine Druckwellenschaltersignalauswertung mittels eines Endschalters abzuschalten, der eine Position der Türe unmittelbar vor dem Erreichen der vollständig geschlossenen Endposition detektiert. Dabei ist problematisch, dass Gegenstände unterhalb einer bestimmten Dicke, z.B. weniger als 25 mm, nicht zuverlässig erkannt werden.

Mit der Erfindung soll eine Druckwellenschaltersignalauswertung ohne Verwendung eines Endschalters ermöglicht werden.

Erfindungsgemäß ist hierzu ein Verfahren zum Steuern angetriebener Türen von Schienenfahrzeugen mit einem Antriebselement, wenigstens einem Druckkammerelement an einer Schließkante der Türe oder einem Türrahmen sowie einem mit der Druckkammer verbundenen Druckwellenschalter, einem Impulsgeber zum Erfassen einer Türbewegung und einer Steuereinheit vorgesehen, das folgende Schritte aufweist: Erfassen einer definierten Türzwischenposition mittels des Impulsgebers und des Steuergeräts anhand einer vorgegebenen Impulszahl ab einer Startposition, Bestimmen einer veränderlichen Verzögerungszeit unter Berücksichtigung von Schließzeiten mehrerer Schließvorgänge, wobei die Schließzeiten zwischen definierten Türpositionen gemessen werden, und Abschalten einer Druckwellenschaltersignalauswertung nach der Verzögerungszeit ausgehend vom Überfahren der Türzwischenposition.

Durch diese Maßnahmen wird eine verlässliche Abschaltung der Druckwellenschaltersignalauswertung erreicht, ohne das Risiko des versehentlichen Einklemmens von Gegenständen oder Personen eingehen zu müssen. Speziell ist es ohne konstruktive Änderung der Tür möglich, Gegenstände mit weniger als 25 mm Dicke zu erkennen. Die Erfindung beruht auf der Erkenntnis, dass eine konstante Verzögerungszeit zum Abschalten der Druckwellensignalauswertung nur bedingt geeignet ist, eine verlässliche Abschaltung herbeizuführen, da zum einen Unterschiede in der Schließgeschwindigkeit der Türen bestehen und zum anderen sich die Schließgeschwindigkeit einer Türe auch in Abhängigkeit des Alters der Türe sowie der Umgebungsbedingungen ändert. Beispielsweise schließt eine Türe bei sehr tiefen Temperaturen langsamer als bei hohen Umgebungstemperaturen, da ein höherer Reibungswiderstand zu überwinden ist. Das Bestimmen einer veränderlichen Verzögerungszeit unter Berücksichtigung von Schließzeiten mehrerer Schließvorgänge ermöglicht es, unterschiedliche Türschließgeschwindigkeiten und auf diese Weise beispielsweise Alterungsvorgänge zu berücksichtigen. Unterschiedliche Türschließgeschwindigkeiten könnten an und für sich auch mittels des Impulsgebers berücksichtigt werden. Eine verlässliche Abschaltung der Druckschwellenschaltersignalauswertung mittels des Impulsgebers ist aber deshalb nur bedingt geeignet, da der Impulsgeber im kritischen Bereich nur sehr wenige bis keine Impulse mehr liefert. Dies deshalb, da eine Abschaltung der Druckwellenschaltersignalauswertung aus Sicherheitsgründen lediglich etwa 30 ms vor dem Auslösen einer Druckwelle in der endgültigen Schließposition der Türe erfolgt.

In Weiterbildung der Erfindung sind die Schritte des Messens einer Schließzeit zwischen dem Überfahren der Türzwischenposition und einem Auslösen des Druckwellenschalters, des Bestimmens einer Verzögerungszeit als Differenz der bestimmten Schließzeit und einer konstanten Zeitdauer und des Bestimmens eines Mittelwerts aus mehreren bestimmten Verzögerungszeiten vorgesehen.

Durch die Bestimmung eines Mittelwerts können Veränderungen der Schließgeschwindigkeit und somit der Schließzeit berücksichtigt werden, ohne dass aber einmalig auftretende Ausreißer der Schließzeit überproportional stark bei der Bestimmung der Verzögerungszeit berücksichtigt würden.

In Weiterbildung der Erfindung wird der Mittelwert nach jedem Schließvorgang bestimmt.

Auf diese Weise können Veränderungen der Schließzeit sofort erfasst werden und darüber hinaus führen allmähliche Veränderungen der Schließzeit, beispielsweise aufgrund von Alterungsvorgängen, lediglich zu einer feingestuften, allmählichen Veränderung der Verzögerungszeit.

In Weiterbildung der Erfindung wird beim ersten Schließen der Türe nach dem Initialisieren der Steuereinheit die Verzögerungszeit auf einen vordefinierten Wert eingestellt.

Auf diese Weise kann nach dem Initialisieren, wenn noch kein Schließvorgang vorliegt, aus dem eine Schließzeit bestimmt werden könnte, das Verfahren normal ablaufen und es sind keine gesonderten Prozeduren für den ersten Schließvorgang erforderlich.

In Weiterbildung der Erfindung ist wenigstens ein Türblattkontaktschalter vorgesehen, der eine Stellung der Türe kurz vor einer geschlossenen Endposition erfasst, worin dann, wenn sich die Türe nach dem Initialisieren der Steuereinheit nicht in einer definierten Endposition befindet, die Druckwellenschaltersignalauswertung aufgrund eines Signals des Türblattkontrollschalters abgeschaltet wird.

Durch diese Maßnahmen kann ein ordnungsgemäßer Schließvorgang der Türe auch dann sichergestellt werden, wenn mittels des Impulsgebers keine Türposition ermittelt werden kann, weil ein Bezugspunkt fehlt.

In Weiterbildung der Erfindung wird beim Überfahren des wenigstens einen Türblattkontaktschalters ein Abgleich zwischen einer mittels des Impulsgebers und dem Steuergerät ermittelten Türposition und einer vorgegebenen Türposition beim Überfahren des Türblattkontaktschalters vorgenommen, wobei dann, wenn eine Abweichung zwischen diesen beiden Türpositionen oberhalb vorbestimmter Grenzen liegt, die Druckwellenschaltersignalauswertung aufgrund eines Signals des Türblattkontaktschalters abgeschaltet wird.

Auf diese Weise kann auch bei einer Fehlfunktion des Impulsgebers ein ordnungsgemäßes Schließen der Türe sichergestellt werden. Beim Überfahren der Türblattkontrollschalter wird somit eine Plausibilitätskontrolle der Türposition durchgeführt. Sollte diese Plausibilitätskontrolle unsinnige Werte der mittels des Impulsgebers ermittelten Türposition ergeben, wird die Druckwellenschaltersignalauswertung durch die Türblattkontrolschalter abgeschaltet. Erst in der endgültig verriegelten geschlossenen Endposition der Türe wird der Impulsgeber dann wieder auf null kalibriert.

In Weiterbildung der Erfindung wird nach n-maligem Auslösen einer Richtungsumkehr der schließenden Türe nach dem Überfahren des Türblattkontaktschalters, die durch ein Druckwellenschaltersignal ausgelöst wurde, beim n+1-ten Schließvorgang die Druckwellenschaltersignalauswertung aufgrund eines Signals des Türblattkontaktschalters abgeschaltet.

Auf diese Weise führt ein beispielsweise fehlerhafter oder falsch eingestellter Druckwellenkontaktschalter nicht zu einem Dauerreversieren der Türe, da beispielsweise nach zweimaligem Auslösen einer Richtungsumkehr beim dritten Schließvorgang die Druckwellenschaltersignalauswertung ausgeschaltet wird. Dabei ist zu berücksichtigen, dass es sich beim Auslösen einer Richtungsumkehr der schließenden Türe nach dem Überfahren des Türblattkontaktschalters nicht mehr um eine reguläre Reversierung handelt, da der Türblattkontaktschalter erst kurz vor dem Erreichen der Endposition der Türe auslöst. Beim Einklemmen eines Gegenstandes oder einer Person würde ein Druckwellenschaltersignal bereits weit vor dem Überfahren des Türblattkontaktschalters ausgelöst. Bei solchen regulären Reversierungen erfolgt keine Begrenzung der Schließversuche.

In Weiterbildung der Erfindung wird eine gemessene Schließzeit daraufhin abgeprüft, ob sie innerhalb vorgegebener Grenzen liegt und bei Überschreiten der vorgegebenen Grenzen wird die Schließzeit auf einen innerhalb dieser Grenzen liegenden Wert korrigiert.

Auf diese Weise können Fehlmessungen oder wesentliche Funktionsstörungen der Türe, die auf andere Weise berücksichtigt werden, bei der Bestimmung der Verzögerungszeit außen vor bleiben. Dadurch ist auch sichergestellt, dass sich die bestimmte Verzögerungszeit nicht aufgrund einer einzigen Fehlmessung sprunghaft ändert.

In Weiterbildung der Erfindung wird dann, wenn n+1-mal hintereinander eine Richtungsumkehr der schließenden Türe ausgelöst wird, ein Zeitstempel mit einem Protokollcode in einem Speicher der Steuereinheit abgelegt.

Das Ablegen eines Zeitstempels mit einem Protokollcode soll es bei einer eventuellen Manipulation der Reversiereinrichtung der Türe erleichtern, eine solche Manipulation nachzuweisen.

In Weiterbildung der Erfindung wird ein Wert der unter Berücksichtigung mehrerer Schließvorgänge bestimmten Verzögerungszeit in einem Speicher der Steuereinheit abgespeichert und die Verzögerungszeit wird nach dem Initialisieren der Steuereinheit auf den abgespeicherten Wert eingestellt.

Durch diese Maßnahmen kann ein erlernter bzw. über zahlreiche Schließvorgänge ermittelter und angepasster Wert der Verzögerungszeit auch nach dem Initialisieren der Steuereinheit wieder verwendet werden.

In Weiterbildung der Erfindung wird der Wert der Verzögerungszeit zusammen mit einem Zeitstempel abgespeichert und der abgespeicherte Wert wird verworfen, wenn er älter als eine vorbestimmte Zeitdauer ist.

Beispielsweise werden Werte der Verzögerungszeit, die älter als 48 Stunden sind, verworfen und stattdessen wird ein Standardwert eingestellt. Ist ein Eisenbahnwagen beispielsweise mit vier Türen ausgestattet, ist es zweckmäßig, die Werte aller vier Türen zu verwerfen, wenn der Wert der Verzögerungszeit mindestens einer Tür älter als die vorbestimmte Zeitdauer ist.

Weitere Merkmale und Vorteile der Erfindung ergeben sich aus den Ansprüchen und der nachfolgenden Beschreibung einer bevorzugten Ausführungsform der Erfindung im Zusammenhang mit den Zeichnungen. In den Zeichnungen zeigen:
- Fig. 1: mehrere Signalverläufe während des Schließvorgangs einer Türe zur Verdeutlichung des erfindungsgemäßen Verfahrens und
- Fig. 2: eine schematische Darstellung eines Türsystems zur Durchführung des erfindungsgemäßen Verfahrens.

In der Darstellung der Fig. 2 ist schematisch ein Abschnitt der Außenwandung 10 eines Eisenbahnwagens dargestellt, wobei eine Türöffnung des Eisenbahnwagens mittels einer Schiebetüre 12 verschlossen werden kann. Die Schiebetüre 12 ist an ihrer Schließkante mit einer Druckkammer 14 versehen. Im dargestellten geschlossenen Zustand der Schiebetüre 12 liegt die Druckkammer 14 an einer Berandung einer Türöffnung an. Die Druckkammer 14 steht mit einem Druckwellenschalter 16 in Verbindung. Der Druckwellenschalter 16 detektiert in der Druckkammer 14 der Schiebetüre 12 auftretende Druckwellen, beispielsweise dann, wenn zwischen der Schiebetür 12 und der Türöffnung eine Person eingeklemmt wird. Innerhalb der Druckkammer 14 tritt auch dann eine Druckwelle auf, die von dem Druckwellenschalter 16 detektiert wird, wenn die Schiebetüre 12 bei einem Schließvorgang in die in der Fig. 2 dargestellte Endposition gelangt und die Druckkammer 14 auf die Berandung der Türöffnung stößt.

Die Signale des Druckwellenschalters 16 werden in einer Steuereinheit 18 ausgewertet. Die Steuereinheit 18 übernimmt auch die Ansteuerung eines Antriebsmotors 20 für die Schiebetüre 12 und empfängt Signale von einem Impulsgeber 22, der der Schiebetüre 12 zugeordnet ist. Anhand der Impulse des Impulsgebers 22 kann die Steuereinheit 18 eine Position der Schiebetüre 12 ermitteln, vorausgesetzt, dass in einer definierten Endstellung, beispielsweise der dargestellten geschlossenen Endstellung, ein Impulszähler in der Steuereinheit 18 auf null gesetzt wird.

Weiterhin ist ein Türblattkontrollschalter 24 vorgesehen, mit dem eine Stellung der Schiebetüre 12 kurz vor dem Erreichen der Endposition detektiert werden kann. Es ist dabei festzustellen, dass die Größenverhältnisse in der schematischen Darstellung der Fig. 2 nicht maßstäblich wiedergegeben sind und der Türblattkontrollschalter 24 eine Position der Schiebetüre 12 detektiert, in der die Schiebetüre bereits so nahe vor der Berandung der Türöffnung steht, dass kein Gegenstand oder keine Person mehr zwischen der Schiebetüre 12 und der Berandung der Türöffnung eingeklemmt werden kann.

Die Darstellung der Fig. 1 zeigt verschiedene Signalverläufe zur Verdeutlichung des erfindungsgemäßen Verfahrens. Von dem Impulsgeber 22 werden die Signalkurven 40, 42 abgegeben, wobei die Signalkurve 42 gegenüber der Signalkurve 40 um weniger als eine Periodenlänge der Impulsfolgen der Signalkurven 40, 42 versetzt ist. Mit einer Druckwellenschaltersignalkurve 44 ist das Ausgangssignal des Druckwellenschalters 16 aufgetragen. Zu einem Zeitpunkt t_{DW} berührt die Druckkammer 14 die Berandung der Türöffnung und infolgedessen wird eine Druckwelle in der Druckkammer 14 ausgelöst, die zu dem Signalanstieg der Druckwellenschaltersignalkurve 44 zum Zeitpunkt t_{DW} führt. Zu einem Zeitpunkt tₚₒₛ hat die Schiebetür 12 eine definierte Türzwischenposition erreicht. Diese Türzwischenposition wird mittels der Ausgangssignale 40, 42 des Impulsgebers 22 und der Steuereinheit 18 ermittelt. Zum Zeitpunkt tₚₒₛ kann die Druckwellenschaltersignalauswertung aus Sicherheitsgründen noch nicht abgeschaltet werden, da zu diesem Zeitpunkt noch die Möglichkeit besteht, dass ein Gegenstand oder eine Person zwischen der Schiebetüre und der Türöffnung eingeklemmt wird. Andererseits ist an dem Verlauf der Signalkurven 40, 42 zu erkennen, dass zu einem späteren Zeitpunkt als tₚₒₛ eine Position der Schiebetüren nicht mehr sicher festgestellt werden kann, da der Impulsgeber 22 in diesen für die Abschaltung der Druckwellenschaltersignalauswertung kritischen Bereich kein aussagekräftiges Signal mehr liefert.

Erfindungsgemäß wird die Druckwellenschaltersignalauswertung daher zu einem Zeitpunkt t_{abschalt} vorgenommen, der eine Zeitdauer Δt₂ nach dem Zeitpunkt tₚₒₛ liegt. Der Zeitraum Δt₂ ist dabei variabel, um die unterschiedlichen Schließgeschwindigkeiten von unterschiedlichen Türen sowie Alterungsvorgänge und Umgebungseinflüsse auf die Schließgeschwindigkeit der Türen zu berücksichtigen. Zur Bestimmung von Δt₂ wird nach einer Initialisierung des Steuergeräts 18 ein fester Wert verwendet, beispielsweise 55 ms. Bereits beim ersten Schließvorgang nach einer Initialisierung des Steuergeräts 18 wird aber zunächst eine Schließzeit Δt₁ gemessen, die zwischen dem Zeitpunkt tₚₒₛ und dem Zeitpunkt t_{DW} liegt. Von diesem gemessenen Zeitraum Δt₁ wird eine konstante Zeitdauer Δt₃ subtrahiert, die im Bereich von 30 ms liegt. Dieser Zeitraum Δt₃ wurde anhand von Versuchsreihen ermittelt und liegt vorzugsweise in einem Bereich von 20 ms bis 40 ms. Nach dem ersten Schließvorgang steht somit ein Wert für die Verzögerungszeit Δt₂ zur Verfügung, der dann bereits beim nächsten Schließvorgang verwendet werden kann.

Allgemein wird die Verzögerungszeit Δt₂ unter Berücksichtigung mehrerer Schließvorgänge ermittelt, wobei bei jedem Schließvorgang zunächst die Schließzeit Δt₁ gemessen und daraus die Verzögerungszeit Δt₂ bestimmt wird und anschließend ein Mittelwert der Verzögerungszeit Δt₂ anhand der bereits vorliegenden Verzögerungszeiten berechnet wird.

Eine Mittelwertbildung kann dabei durch die Bestimmung eines arithmetischen Mittelwerts erfolgen, entsprechend${\text{Δt}}_{\text{2m}} {\text{= (Δ t}}_{\text{2(T0)}} {\text{+ Δ t}}_{\text{2(T-1)}} {\text{+ Δ t}}_{\text{2(T-2)}} {\text{+ ... Δ t}}_{\text{2(Tn-1)}} \text{+n/2)/n}$

Gemäß einer Ausgestaltung der Erfindung kann die Mittelwertbildung auch anhand der Berechnung des gleitenden Mittelwerts erfolgen. Dabei ist${\text{Δ t}}_{\text{2m}} {\text{= (Δ t}}_{\text{2(T0)}} {\text{+Δ t}}_{\text{2m}} \text{n+n/2)/n.}$

Gemäß einer weiteren Alternative kann der Mittelwert über eine Änderungsbegrenzung gemäß folgender Gleichungen bestimmt werden:${\text{Δt}}_{\text{2Diff}} {\text{= (Δt}}_{\text{2(T0)}} {\text{- Δ t}}_{\text{2m}} \text{)}$${\text{-Δt}}_{\text{2Diffmax}} {\text{< Δt}}_{\text{2Diff}} {\text{< Δt}}_{\text{2Diffmax}}$${\text{Δt}}_{\text{2m}} {\text{= (Δt}}_{\text{2m}} {\text{+ Δt}}_{\text{2Diff}} \text{)}$

Bei einer Realisierung des erfindungsgemäßen Verfahrens ist die Software in der Steuereinheit 18 in einer Weise ausgebildet, dass die Art der Mittelwertbildung, die Anzahl der Stützstellen für die Mittelwertbildung sowie die Grenzwerte Δt_{2Diffmax} über eine Softwareänderung konfigurierbar sind.
Die über mehrere Schließvorgänge ermittelte oder erlernte Verzögerungszeit Δt₂ₘ wird nach jedem Schließzyklus in einem nicht flüchtigen Speicher der Steuereinheit 18 abgelegt. Nach dem Initialisieren des Steuergeräts 18 bzw. des gesamten Türsystems steht dieser abgespeicherte Wert dann wieder zur Verfügung. Dabei wird der Mittelwert Δt₂ₘ zusammen mit einem Zeitstempel abgespeichert. Nach dem Initialisieren des Steuergeräts 18 wird dann abgeprüft, ob der abgespeicherte Wert Δt₂ₘ älter als eine vorbestimmte Zeitdauer, beispielsweise älter als 48 Stunden ist. Ist dies der Fall, wird der abgespeicherte Wert verworfen und stattdessen wird ein vordefinierter Standardwert verwendet. Die Überprüfung auf Überalterung der abgespeicherten Daten findet lediglich einmal beim Initialisieren der Steuereinheit 18 statt. Werden von der Steuereinheit 18 mehrere Türen eines Eisenbahnwagens angesteuert, so werden die für die verschiedenen Türen abgespeicherten Mittelwerte alle verworfen, wenn einer der Werte älter als 48 Stunden ist.

Um nach dem Initialisieren des Türsystems unterschiedliche Hochlaufzeiten zu kompensieren, werden lokale Öffnungs- und Schließbefehle erst nach Übertragung der gespeicherten Mittelwerte von einer zentralen Steuereinheit an die lokalen Steuereinheiten 18 zugelassen. Sollte eine solche Übertragung nach einem vorbestimmten Zeitraum nicht erfolgt sein, beispielsweise aufgrund einer Kommunikationsstörung, arbeitet die Steuereinheit 18 mit einem vorgegebenen Standardwert. Die Rücksetzung der Verzögerungszeit auf den Standardwert kann darüber hinaus auch mittels einer Rücksetzfunktion erfolgen.

## Patentansprüche

1. Verfahren zum Steuern angetriebener Türen (12) von Schienenfahrzeugen mit einem Antriebselement (20), wenigstens einem Druckkammerelement (14) an einer Schließkante der Türe (12) oder einem Türrahmen sowie einem mit dem Druckkammerelement (14) verbundenen Druckwellenschalter (16), einem Impulsgeber (22) zum Erfassen einer Türbewegung und einer Steuereinheit (18), mit folgenden Schritten: Erfassen einer definierten Türzwischenposition mittels des Impulsgebers (22) und des Steuergeräts (18) anhand einer vorgegebenen Impulszahl ab einer Startposition, Bestimmen einer veränderlichen Verzögerungszeit unter Berücksichtigung von Schließzeiten mehrerer Schließvorgänge, wobei die Schließzeiten zwischen definierten Türpositionen gemessen werden, und Abschalten einer Druckwellenschaltersignalauswertung nach der Verzögerungszeit ausgehend vom Überfahren der Türzwischenposition.

2. Verfahren nach Anspruch 1, worin folgende Schritte vorgesehen sind: Messen einer Schließzeit zwischen dem Überfahren der Türzwischenposition und einem Auslösen des Druckwellenschalters (16), Bestimmen einer Verzögerungszeit als Differenz der bestimmten Schließzeit und einer konstanten Zeitdauer und Bestimmen eines Mittelwerts aus mehreren bestimmten Verzögerungszeiten.

3. Verfahren nach Anspruch 2, worin der Mittelwert nach jedem Schließvorgang bestimmt wird.

4. Verfahren nach einem der vorstehenden Ansprüche, worin beim ersten Schließen der Türe (12) nach dem Initialisieren der Steuereinheit (18) die Verzögerungszeit auf einen vordefinierten Wert eingestellt wird.

5. Verfahren nach einem der vorstehenden Ansprüche, worin wenigstens ein Türblattkontaktschalter (24) vorgesehen ist, der eine Stellung der Türe (12) kurz vor einer geschlossenen Endposition erfasst, und worin dann, wenn sich die Türe (12) nach dem Initialisieren der Steuereinheit (18) nicht in einer definierten Endposition befindet, die Druckwellenschaltersignalauswertung aufgrund eines Signals des Türblattkontrollschalters (24) abgeschaltet wird.

6. Verfahren nach wenigstens einem der vorstehenden Ansprüche, worin wenigstens ein Türblattkontaktschalter (24) vorgesehen ist und beim Überfahren des wenigstens einen Türblattkontaktschalters (24) ein Abgleich zwischen einer mittels des Impulsgebers (22) und dem Steuergerät (18) ermittelten Türposition und der Türposition beim Überfahren des Türblattkontaktschalters (24) vorgenommen wird, wobei dann, wenn eine Abweichung zwischen diesen beiden Türpositionen oberhalb vorbestimmter Grenzen liegt, die Druckwellenschaltersignalauswertung aufgrund eines Signals des Türblattkontaktschalters (24) abgeschaltet wird.

7. Verfahren nach wenigstens einem der vorstehenden Ansprüche, worin nach n-maligem Auslösen einer Richtungsumkehr der schließenden Türe (12) nach dem Überfahren des Türblattkontaktschalters (24), verursacht durch ein Druckwellenschaltersignal, beim n+1-ten Schließvorgang die Druckwellenschaltersignalauswertung aufgrund eines Signals des Türblattkontaktschalters (24) abgeschaltet wird.

8. Verfahren nach wenigstens einem der vorstehenden Ansprüche, worin eine gemessene Schließzeit daraufhin abgeprüft wird, ob sie innerhalb vorgegebener Grenzen liegt und bei Überschreiten der vorgegebenen Grenzen auf einen innerhalb dieser Grenzen liegenden Wert korrigiert wird.

9. Verfahren nach wenigstens einem der vorstehenden Ansprüche, worin dann, wenn n+1-mal hintereinander eine Richtungsumkehr der schließenden Türe (12) ausgelöst wird, ein Zeitstempel mit einem Protokollcode in einem Speicher der Steuereinheit (18) abgelegt wird.

10. Verfahren nach wenigstens einem der vorstehenden Ansprüche, worin ein Wert der unter Berücksichtigung mehrerer Schließvorgänge bestimmten Verzögerungszeit in einem Speicher der Steuereinheit (18) abgespeichert wird und die Verzögerungszeit nach dem Initialisieren der Steuereinheit (18) auf den abgespeicherten Wert eingestellt wird.

11. Verfahren nach Anspruch 10, worin der Wert der Verzögerungszeit zusammen mit einem Zeitstempel abgespeichert wird und der abgespeicherte Wert verworfen wird, wenn er älter als eine vorbestimmte Zeitdauer ist.
